# EUROPÄISCHE PATENTSCHRIFT

(11) **EP 0 293 584 B1**
(45) Veröffentlichungstag und Bekanntmachung des Hinweises auf die Patenterteilung: **03.04.1991**
(21) Anmeldenummer: 88106156.8
(22) Anmeldetag: 18.04.1988
(51) Int. Cl.: E02D 5/62, E02D 5/36, E02D 7/28

(54) **Bohrvorrichtung für ein Hochdruck-Injektions-Bohrverfahren**
Drilling device for high pressure injection method
Dispositif de forage pour méthode de forage par injection à haute pression

(30) Priorität: 02.06.1987 DE 3718480
(43) Veröffentlichungstag der Anmeldung: 07.12.1988
(73) Patentinhaber: Bauer Spezialtiefbau GmbH, 86522 Schrobenhausen (DE)
(72) Erfinder: Haberer, Johann, Dipl.-Ing., D-8898 Schrobenhausen (DE)
(74) Vertreter: Weber, Otto Ernst, Dipl.-Phys.

(56) Entgegenhaltungen:
- DE-C- 227 376
- FR-A- 2 566 813
- GB-A- 318 387
- GB-A- 2 154 630
- US-A- 1 853 379
- US-A- 3 604 214
- US-A- 3 851 490
- PATENT ABSTRACTS OF JAPAN, Band 7, Nr. 20 (M-188)[1165], 26. Januar 1983; & JP-A-57 174 528 (KUBOTA TEKKO K.K.) 27-10-1982

## Beschreibung

Die Erfindung betrifft eine Bohrvorrichtung gemäß dem Oberbegriff des Anspruchs 1 und ferner ein Bohrverfahren unter Verwendung dieser Bohrvorrichtung.

Hochdruck-Injektions-Verfahren werden im Tiefbau zur Herstellung von Stütz- und Dichtwänden im Erdbereich, Unterfangungskörpern und plattenartigen Körpern für Sohldichtungen verwendet. Hierbei wird vornehmlich unter Außenspülung eine an einem Gestänge angebrachte Bohrkrone eingebracht. Nach Erreichen der Endteufe wird über eine im unteren Teil des Bohrgestänges befindliche, horizontal ausgerichtete Düse unter Hochdruck eine Bentonit-Zement-Suspension in das Erdreich injiziert. Durch Drehen des Bohrgestänges ist es beim Zurückziehen möglich, säulenförmige Injektionskörper herzustellen, deren Größe und Festigkeit durch die Wahl von Ziehgeschwindigkeit, Pumpdruck und Düsendurchmesser festgelegt wird. Durch Verbindung von mehreren Säulen enthält man die wand- und plattenförmigen Injektionskörper.

Aus der FR-A-25 66 813 sind Vorrichtungen und ein Verfahren zur Herstellung eines Bohrpfahls bekannt. Eine der bekannten Vorrichtungen besteht dabei aus einem rohrförmigen Schaft, der an seinem äußeren Umfang eine spiralförmige Bohrwendel aufweist. Das Ende der Bohrwendel ist mit Zähnen besetzt. Der Bohrer, bestehend aus dem rohrförmigen Schaft und der Bohrwendel, ist über einen Motor antreibbar. Im Innern des rohrförmigen Schaftes befindet sich ein Kanalgestänge, welches an seinem Ende einen Bohrkopf aufweist und eine Injektionsdüse zum Austritt einer Hochdrucksuspension. Das Kanalgestänge ist über einen separaten Antrieb, unabhängig von dem des Bohrers, antreibbar. Die Bohrkrone des Kanalgestänges ist bezüglich des Bohrers längsverschieblich.

Bei der bekannten Vorrichtung ist es von Nachteil, daß aufgrund der Bohrwendel keine zufriedenstellende Zielgenauigkeit der Bohrung erreicht werden kann. Weiterhin ist es von Nachteil, daß das oberhalb des Bohrkopfes des Kanalgestänges angeordnete Ende der Bohrwendel beim Bohrvorgang nicht durch ein Spülmedium unterstützt wird.

Es ist Aufgabe der vorliegenden Erfindung, eine Bohrvorrichtung sowie ein Verfahren der eingangs genannten Art anzugeben, bei welchem auf einfache Weise eine zufriedenstellende Zielgenauigkeit der Bohrung und die Zuführung eines Spülmediums erreicht werden kann.

Diese Aufgabe wird bei einer gattungsgemäßen Bohrvorrichtung durch die kennzeichnenden Merkmale des Anspruchs 1 gelöst.

Verfahrensmäßig wird die Aufgabe mit Hilfe dieser Bohrvorrichtung durch die kennzeichnenden Merkmale des Anspruchs 8 gelöst.

Die Erfindung hat den Vorteil, daß das Abbohren des Kanalgestänges durch die Bohrhilfe des Außenrohres erleichtert wird. Die Führung des Außenrohres gewährleistet ein zielgenaueres Abteufen. Insbesondere bei horizontalem Vortrieb kann einem Abweichen des Kanalgestänges von der vorgetriebenen Vortriebsrichtung wirksam begegnet werden. Ein weiterer Vorteil der Erfindung besteht darin, daß durch das Zuführen eines Spülmediums im Bereich der Bohrkrone der Bohrvorgang unterstützt und somit erleichtert wird.

Ferner erweist es sich als vorteilhaft, daß zwischen dem Außenrohr und dem Kanalgestänge ein Ringraum vorhanden ist. Über diesen Zwischenraum kann überschüssige Injektions-Suspension ungehindert nach oben entweichen. Somit wird vermieden, daß unkontrolliert austretende Injektions-Suspension Hebungen im Boden verursacht. Außerdem besteht keine Gefahr von Verstopfungen, die ansonsten bei einem Einfallen der Bohrlochwand auftreten könnten. Da der Abstand zwischen dem Außenrohr und dem Kanalgestänge frei wählbar ist, kann durch entsprechende Wahl des Außenrohrdurchmessers eine optimale Anpassung an den Bohrgrund vorgenommen werden.

Bevorzugt ist weiterhin vorgesehen, daß das Kanalgestänge eine Zuführung für weiteres Spülmedium für den Bohrkopf umfaßt. Das Bohrverfahren wird bevorzugt dadurch weitergebildet, daß das Außenrohr und das Kanalgestänge bezüglich ihrer Drehrichtung und/oder ihrer Drehzahl unabhängig voneinander rotierbar sind.

Ferner kann es von Vorteil sein, daß der Vortrieb des Kanalsgestänges und des Außenrohrs unabhängig voneinander sind.

Durch diese Maßnahmen ist eine optimale Anpassung an die jeweilige Geologie sowohl beim Abbohren als auch beim Ziehen durchführbar. Der Bohrfortschritt des Außenrohres und des Kanalgestänges kann unabhängig voneinander gewählt werden. Weitere bevorzugte Ausgestaltungen der Erfindung sind in Unteransprüchen beschrieben. Im folgenden wird die Erfindung anhand eines in Figuren dargestellten Ausführungsbeispieles weiter beschrieben.
Figur 1 zeigt schematisch einen Längsschnitt durch ein Bohrloch während des Abbohrens einer Bohrvorrichtung
Figur 2 zeigt schematisch einen Längsschnitt durch das Bohrloch gemaß Figur 1 während des Ziehens der Bohrvorrichtung und
Figur 3 zeigt schematisch einen Längsschnitt durch die Bohrvorrichtung.

In Figur 1 ist ein Bohrwerkzeug und das zugehörige Gestänge während einer Bohrphase veranschaulicht. Das Bohrwerkzeug besteht aus einem doppelwandigen Außenrohr 1 mit einer endseitigen Bohrkrone 2. Im Inneren des Außenrohres 1 ist koaxial ein separates, unabhängiges Kanalgestänge 3 mit einem Bohrkopf 4 angeordnet. Aus Gründen einer übersichtlichen Darstellung ist nicht gezeigt, daß sowohl das Außenrohr 1 als auch das Kanalgestänge 3 jeweils mit einem separaten Bohrantrieb versehen sind, die oberhalb des Erdreichs beispielsweise auf einer Lafette montiert sein können.

Während der in der Figur 1 gezeigten Bohrphase wird das Außenrohr 1 und das Gestänge 3 gleichzeitig abgebohrt, wobei die Drehrichtungen gegenphasig sein können, wie die Drehrichtungspfeile 6 andeuten. Ebenso ist es möglich, aufgrund der beiden unabhängigen Bohrantriebe unterschiedliche Drehzahlen vorzusehen. Die Wahl der Drehrichtungen und der Drehzahlen wird in Abhängigkeit von den Eigenschaften des Erdreichs 5 im Hinblick auf einen optimalen Vortrieb gewählt. Durch einen Zuführkanal 7, der zwischen der Außenwand 8 und der Innenwand 9 des Außenrohres gebildet ist, wird ein Spülmedium, beispielsweise Bentonit-Suspension, als Bohrhilfe für das Außenrohr eingeleitet. Die dazu erforderlichen Pumpeinrichtungen und Vorratsbehälter sind an der Erdoberfläche installiert. Das Spülmedium gelangt im Bereich der Bohrkrone 2 über Austrittsöffnungen 10, die über den Umfang des Außenrohres 1 verteilt sind, in das von der Bohrkrone 2 beaufschlagte Erdreich. Das austretende Spülmedium ist in der Figur mit dem Bezugszeichen 11 versehen. Der Bohrgrund wird ferner mit Hilfe des Bohrkopfes 4 bearbeitet. Auch der Bohrkopf 4 ist mit Austrittsöffnungen (nicht dargestellt) für weiteres Spülmedium versehen, welches im Inneren des Kanalgestänges 3 zugeführt wird. Es entfaltet seine Wirkung im Bereich 13 vor dem Bohrkopf 4.

In der Figur 1 ist eine Konfiguration dargestellt, bei welcher das Außenrohr 1 dem Kanalgestänge 3 vorauseilt. In Abhängigkeit von der jeweiligen Geologie kann es aber gleichermaßen zweckmäßig sein, das Kanalgestänge 3 vor dem Außenrohr 1 oder auf gleicher Höhe des Außenrohrs 1 zu führen.

Im unteren Bereich weist das Gestänge 3 mindestens eine Injektionsdüse 12 auf, die im wesentlichen horizontal ausgerichtet ist. Sie ist im Inneren des Kanalgestänges 3 über eine Zuleitung (nicht dargestellt) mit einer Hochdruckpumpe an der Erdoberfläche verbunden, über welche eine Hochdruck-Suspension eingeleitet wird, wie die nachfolgende Beschreibung erläutert.

Nach Erreichen der Endteufe wird das Gestänge 3 in eine Stellung gebracht, in welcher die Injektionsdüse 12 oder gegebenenfalls mehrere derartiger Injektionsdüsen vor der Bohrkrone 2 stehen. Diese Stellung veranschaulicht Figur 2. Anschließend wird die Hochdruck-Suspension 14 in das Erdreich 5 injiziert, wobei durch Drehen und Ziehen des Bohrgestänges 3 ein zylinderförmiger Injektionskörper 15 erzeugt wird.

Gleichzeitig mit dem Kanalgestänge 3 wird auch das Außenrohr 1 zurückgezogen. Überschüssige Injektions-Suspension, die nicht mehr in das Erdreich 5 eindringen kann, tritt über eine Ringraum 16 zwischen dem Außenrohr 1 und dem Kanalgestänge 3 nach oben an die Erdoberfläche aus.

In Figur 3 ist das Außenrohr 1 und das Kanalgestänge 3 teilweise im Längsschnitt entlang der Längsmittellinie 17 dargestellt. Es wird ersichtlich, daß das Kanalgestänge 3 aus zwei koaxialen Rohren besteht, wobei das äußere Kanalrohr mit dem Bezugszeichen 18, das innere Kanalrohr mit dem Bezugszeichen 20 versehen sind. Über das innere Kanalrohr 20 wird die Suspension an die Injektionsdüse 12 geleitet.

Eine Spülleitung 21, die durch den Rohrraum zwischen dem äußeren Kanalrohr 18 und dem inneren Kanalrohr 20 gebildet wird, dient zur Versorgung mit dem weiteren Spülmedium, für das bevorzugt Wasser verwendet wird.

Wie die Figur 3 veranschaulicht, kann dieses weitere Spülmedium auch zum Ausspülen des Ringraums 16 verwendet werden. Zu diesem Zweck ist das äußere Kanalrohr 18 mit mindestens einer Spüldüse 22 versehen, welche einen Flüssigkeitsstrahl von unten nach oben lenkt. Durch diese Maßnahme wird ein kontinuierlicher Rückfluß im Ringraum 16 sichergestellt, und ein Verstopfen oder teilweises Verengen des Ringraums 16 verhindert.

Das austretende weitere Spülmedium fließt nach oben in Richtung auf die Erdoberfläche und unterstützt den Transport des Bohrguts, das von der Bohrkrone 2 und dem Bohrkopf 4 (Figur 1) unter dem zusätzlichen Einfluß von Spülmedium gelöst wurde. Es verhindert, daß sich dieses Bohrgut im Ringraum 16 zusammensetzt oder verklumpt.

Grundsätzlich kann es ausreichend sein, daß eine einzige Spüldüse 22 vorhanden ist. Werden mehrere derartiger Spüldüsen entlang des Umfangs des äußeren Kanalrohrs 18 verteilt, so kann der kontinuierliche Bohrguttransport an die Erdoberfläche weiter verbessert werden. Insbesondere bei längeren Kanalgestängen 3 wird die Spülung des Ringraums 16 unterstützt, wenn Spüldüsen vertikal übereinander entlang des Kanalgestänges 3 angeordnet sind.

Da eine Verstopfung oder Verengung des Ringraums 16 nicht nur beim Abbohren eintreten kann, wird die Spüldüse 22 gleichermaßen beim Rückziehen der Bohrvorrichtung, wie es im Zusammenhang mit Figur 2 beschrieben ist, betätigt. In dieser Phase wird überschüssige Hochdruck-Suspension nach oben abgeführt.

## Patentansprüche

1. Bohrvorrichtung für Hochdruckinjektionsverfahren mit einem ersten Bohrantrieb und mit einem Kanalgestänge (3), welches mindestens eine Injektionsdüse (12) zum Austritt einer Hochdruck-Suspension und an ihrem Ende einen Bohrkropf (4) aufweist, wobei um das Kanalgestänge (3) ein separates Außenrohr (1) mit einer separaten Bohrkrone (2) und mit einem unabhängigen zweiten Bohrantrieb längsverschieblich angeordnet ist, dadurch **gekennzeichnet**, daß das Außenrohr (1) doppelwandig zur Bildung eines Zuführkanals (7) für Spülmedium (11) ausgeführt ist, der im Bereich der Bohrkrone (2) mit Austrittsöffnungen (10) versehen ist.

2. Bohrvorrichtung nach Anspruch 1, dadurch **gekennzeichnet**, daß zwischen dem Außenrohr (1) und dem Kanalgestänge (3) ein Ringraum (16) vorhanden ist.

3. Bohrvorrichtung nach Anspruch 1 oder 2, dadurch **gekennzeichnet**, daß das Kanalgestänge (3) eine Spülleitung für ein weiteres Spülmedium für den Bohrkopf (4) umfaßt.

4. Bohrvorrichtung nach einem der vorhergehenden Ansprüche, dadurch **gekennzeichnet**, daß das Kanalgestänge (3) mindestens eine in den Ringraum (16) austretende und in Vortriebsrichtung hinter der Injektionsdüse (12) angeordnete Spüldüse (22) aufweist.

5. Bohrvorrichtung nach Anspruch 4, dadurch **gekennzeichnet**, daß die Spüldüse (22) vom bohrkopfseitigen Ende weggerichtet ist.

6. Bohrvorrichtung nach Anspruch 4 oder 5, dadurch **gekennzeichnet**, daß mehrere Spüldüsen (22) über den Umfang des Kanalgestänges (3) verteilt sind.

7. Bohrvorrichtung nach einem der Ansprüche 4 bis 6, dadurch **gekennzeichnet**, daß mehrere Spüldüsen (22) über die Länge des Kanalgestänges (3) verteilt sind.

8. Bohrverfahren unter Verwendung der Bohrvorrichtung nach Anspruch 1, **gekennzeichnet** durch folgende Verfahrensschritte:
a) gleichzeitiges Abbohren des Kanalgestänges (3) und des Außenrohres (1),
b) Einleiten eines Spülmediums (11) als Bohrhilfe für das Außenrohr (1),
c) nach Erreichen der Endteufe Anordnen der Injektionsdüse (12) vor der Bohrkrone (2) des Außenrohres und anschließend
d) gleichzeitiges Zurückziehen des Außenrohres (1) und des Kanalgestänges (3) unter Injektion der Hochdruck-Suspension (14).

9. Bohrverfahren nach Anspruch 8, dadurch **gekennzeichnet**, daß das Außenrohr (1) und das Kanalgestänge (3) mit unterschiedlicher Drehrichtung bewegt werden.

10. Bohrverfahren nach Anspruch 8 oder 9, dadurch **gekennzeichnet**, daß das Außenrohr (1) und das Kanalgestänge (3) mit unterschiedlicher Drehzahl bewegt werden.

11. Bohrverfahren nach einem der Ansprüche 8 bis 10, dadurch **gekennzeichnet**, daß das Außenrohr (1) und das Kanalgestänge (3) mit unterschiedlichem Vortrieb abgeteuft werden.

12. Bohrverfahren nach einem der Ansprüche 8 bis 11, dadurch **gekennzeichnet**, daß während des Abteufens und/oder Zurückziehens über eine Spüldüse (22) weiteres Spülmedium in den Ringraum (16) zur Spülung des Ringraums (16) eingeleitet wird.

## Claims

1. Drilling device for high pressure injection methods with a first drilling drive and a duct rod system (3), which has at least one injection nozzle (12) for the discharge of a high pressure suspension and at its end a drill head (4) and in which around the duct rod system (3) is placed a separate outer pipe (1) with a separate core bit (2) and is longitudinally displaceable with an independent second drilling drive, characterized in that the outer pipe (1) is constructed in double-walled manner for forming a supply duct (7) for the flushing medium (11) and which is provided in the vicinity of the core bit (2) with outlet ports (10).

2. Drilling device according to claim 1, characterized in that an annular space (16) is provided between the outer pipe (1) and the duct rod system (3).

3. Drilling device according to claims 1 or 2, characterized in that the duct rod system (3) incorporates a flushing line for a further flushing medium for the drill head (4).

4. Drilling device according to one of the preceding claims, characterized in that the duct rod system (3) has at least one flushing nozzle (22) passing out into the annular space (16) and arranged behind the injection nozzle (2) in the forward drive direction.

5. Drilling device according to claim 4, characterized in that the flushing nozzle (22) is directed away from the drill head-side end.

6. Drilling device according to claims 4 or 5, characterized in that several flushing nozzles (22) are distributed over the circumference of the duct rod system (3).

7. Drilling device according to one of the claims 4 to 6, characterized in that several flushing nozzles (22) are distributed over the length of the duct rod system (3).

8. Drilling method using the drilling device according to claim 1, characterized by the following method steps:
a) Simultaneous drilling by the duct rod system (3) and outer pipe (1),
b) Introduction of a flushing medium (11) as a drilling aid for the outer pipe (1),
c) After reaching the end depth placing of the injection nozzle (12) upstream of the core bit (2) of the outer pipe and then
d) Simultaneous retraction of the outer pipe (1) and the duct rod system (3), accompanied by the injection of the high pressure suspension (14).

9. Drilling method according to claim 8, characterized in that the outer pipe (1) and the duct rod system (3) are moved with different rotation directions.

10. Drilling method according to claims 8 or 9, characterized in that the outer pipe (1) and the duct rod system (3) are moved at different speeds.

11. Drilling method according to one of the claims 8 to 10, characterized in that the outer pipe (1) and duct rod system (3) are sunk with different advance drives.

12. Drilling method according to one of the claims 8 to 11, characterized in that during sinking and/or retraction by means of a flushing nozzle (22) further flushing medium is introduced into the annular space (16) for flushing the same.

## Revendications

1. Dispositif de forage pour procédé d'injection à haute pression, avec un premier entraînement de forage et avec un ensemble de tiges tubulaires (3), qui comporte au moins un injecteur (12) pour l'échappement d'une suspension à haute pression, et qui comporte à son extrémité une tête de forage (4), tandis qu'autour de l'ensemble de tiges tubulaires (3) est disposé un tube externe distinct (1), mobile longitudinalement, avec une couronne de forage distincte (2) et avec un second entraînement de forage indépendant, dispositif de forage caractérisé en ce que le tube externe (1) est à double paroi pour former un canal d'amenée (7) pour un fluide de rinçage (11), ce canal étant muni d'orifices de sortie (10) au voisinage de la couronne de forage (2).

2. Dispositif de forage selon la revendication 1, caractérisé en ce qu'un espace annulaire (16) est ménagé entre le tube externe (1) et l'ensemble de tiges tubulaires (3).

3. Dispositif de forage selon la revendication 1 ou la revendication 2, caractérisé en ce que l'ensemble de tiges tubulaires (3) comprend une canalisation de rinçage pour un autre fluide de rinçage destiné à la tête de forage (4).

4. Dispositif de forage selon une des précédentes revendications, caractérisé en ce que l'ensemble de tiges tubulaires (3) comporte au moins une buse de rinçage (22) débouchant dans l'espace annulaire (16) et disposée derrière la buse d'injection (12) dans le sens de forage.

5. Dispositif de forage selon la revendication 4, caractérisé en ce que la buse de rinçage (22) est orientée dans une direction s'éloignant de l'extrémité côté tête de forage.

6. Dispositif de forage selon la revendication 4 ou la revendication 5, caractérisé en ce que plusieurs buses de rinçage (22) sont réparties sur la périphérie de l'ensemble de tiges tubulaires (3).

7. Dispositif de forage selon une des revendications 4 à 6, caractérisé en ce que plusieurs buses de rinçage (22) sont réparties sur la longueur de l'ensemble de tiges tubulaires (3).

8. Procédé de forage utilisant le dispositif de forage selon la revendication 1, caractérisé en ce qu'il comporte les étapes suivantes:
a) descente simultanée en forage de l'ensemble de tiges tubulaires (3) et du tube externe (1),
b) introduction d'un fluide de rinçage (11) comme auxiliaire de forage pour le tube externe (1),
c) après avoir atteint la profondeur terminale, on dispose la buse d'injection (12) devant la couronne de forage (2) du tube externe, puis
d) on retire simultanément le tube externe (1) et l'ensemble de tiges tubulaires (3) en injectant la suspension (14) à haute pression.

9. Procédé de forage selon la revendication 8, caractérisé en ce que le tube externe (1) et l'ensemble de tiges tubulaires (3) sont mus dans des sens de rotation différents.

10. Procédé de forage selon la revendication 8 ou la revendication 9, caractérisé en ce que le tube externe (1) et l'ensemble de tiges tubulaires (3) sont mus avec des vitesses de rotation différentes.

11. Procédé de forage selon l'une des revendications 8 à 10, caractérisé en ce que le tube externe (1) et l'ensemble de tiges tubulaires (3) sont descendus avec des vitesses de progression différentes.

12. Procédé de forage selon l'une des revendications 8 à 11, caractérisé en ce que, pendant le forage et/ou le retrait, un autre fluide de rinçage est introduit par l'intermédiaire d'une buse de rinçage (22) dans l'espace annulaire (16) pour rincer cet espace annulaire (16).
